# EUROPÄISCHE PATENTSCHRIFT

(11) **EP 2 467 233 B1**
(45) Veröffentlichungstag und Bekanntmachung des Hinweises auf die Patenterteilung: **16.07.2014**
(21) Anmeldenummer: 10745150.2
(22) Anmeldetag: 06.08.2010
(51) Int. Cl.: B24B 7/02, B24B 7/12, B24B 27/033, B21B 39/20, B21B 39/24

(54) **VORRICHTUNG ZUM HANDHABEN VON BRAMMEN ZUM SCHLEIFEN DER BRAMMEN-OBERFLÄCHEN**
APPARATUS FOR HANDLING SLABS FOR GRINDING THE SURFACES OF THE SLABS
DISPOSITIF POUR MANIPULER DES BRAMES AUX FINS DE MEULAGE DES SURFACES DE BRAMES

(30) Priorität: 18.08.2009 DE 102009037784; 26.06.2010 DE 102010025250
(43) Veröffentlichungstag der Anmeldung: 27.06.2012
(73) Patentinhaber: SMS Logistiksysteme GmbH, 57250 Netphen (DE)
(72) Erfinder: HEIDE, Carsten, 57250 Netphen (DE)
(74) Vertreter: Grosse, Wolf-Dietrich Rüdiger
(86) Internationale Anmeldenummer: PCT/EP2010/004819
(87) Internationale Veröffentlichungsnummer: WO 2011/020566

(56) Entgegenhaltungen:
- DE-A1- 3 834 279
- DE-B- 1 087 784
- US-A- 4 633 620

## Beschreibung

Die Erfindung betrifft eine Vorrichtung zum Handhaben von Brammen, insbesondere hergestellt durch Stranggießen, deren Oberflächen vor dem Walzen in einer Walzstraße geschliffen werden, wobei die Bramme auf einem reversierenden Schleiftisch liegend unter einem in einer Schleifkabine angeordneten Schleifaggregat einer Schleifmaschineneinheit hin und her bewegt wird, der Schleiftisch nach der Schleifbearbeitung einer Oberfläche linear aus der Schleifkabine herausgefahren, die Bramme von dem Schleiftisch abgehoben und einer Wendeeinrichtung zugeführt wird, wobei die Bramme nach dem Wenden aus der Wendeeinrichtung entnommen und mit der unbearbeiteten, anderen Oberfläche obenliegend auf den Schleiftisch verbracht wird, der dann zur Bearbeitung dieser Oberfläche erneut in die Schleifkabine einfährt.

Es ist in der Praxis üblich, dass insbesondere die breitseitigen und optional auch die schmalseitigen Oberflächen von stranggegossenen, aus dem Strang auf eine gewünschte Länge herausgetrennten Brammen vor dem Walzen in einer Walzstraße gemäß den vorstehend aufgezeigten Verfahrensschritten geschliffen werden.

Die dazu in Betrieb eingesetzten Einrichtungen erfordern zum Transport und Wenden der Brammen zahlreiche mechanische Bauteile und einen großen Hydraulikaufwand, insbesondere zusätzlich zu den Wendeeinrichtungen noch Transportmittel, die das Stranggussprodukt aufnehmen und der nächstfolgenden Bearbeitungsstation zuführen bzw. die den Materialfluss aufrechterhalten. Denn auf Schienen verfahrbare Quertransport- bzw. Unterfahrwagen müssen zunächst auf den Schleiftisch gefahren werden, wozu dieser ebenfalls mit Fahrschienen versehen werden muss, wodurch sich eine schwere Ausführung ergibt, um die mit Hydraulikstützen angehobene Bramme von dem Schleiftisch abnehmen zu können. Die mehreren, parallel nebeneinander jeweils auf gesonderten Fahrschienen laufenden Quertransportwagen transportieren die übernommene Bramme dann zu einer stationären Brammenwendevorrichtung, z.B. in der Bauweise eines Kippstuhls. Die dort gewendete Bramme wird auf eine stationäre Brammenablage positioniert, von dieser mittels der Quertransportwagen abgehoben und zurück auf den Schleiftisch transportiert.

Der Erfindung liegt daher die Aufgabe zugrunde, eine Vorrichtung zum Handhaben beim Schleifen von stranggegossenen Brammen mit gleichzeitig stark verringertem baulichen Aufwand zu schaffen.

Verfahrensseitig kann die Bramme von einem ein drehbares Brammenklemm- und -hebemittel aufweisenden Brammenmanipulator aufgenommen werden, mit dem die eingespannte Bramme sowohl quer transportiert als auch gewendet werden kann. Es lassen sich damit alle relevanten Funktionen zum Transportieren, Heben, Senken, Klemmen und Wenden der Brammen in einem Aggregat vereinheitlichen, nämlich dem multifunktionalen Brammenmanipulator, der dazu von einer zentralen Stelle aus programmiert bzw. gesteuert wird.

Eine bevorzugte Ausgestaltung des Verfahrens sieht vor, dass die auf dem Schleiftisch positionierte, auf einer stationären Ablage zwischengespeicherte oder von einem Rollgang zugeführte Bramme von dem Brammenmanipulator überfahren werden kann, der aus einer eine seitlich beabstandete Parallellage zu der Bramme einnehmenden Ausgangsposition herangefahren wird und die Bramme mit geöffnetem Brammenklemm- und -hebemittel umgreift, worauf das Brammenklemm- und -hebemittel geschlossen und der Brammenmanipulator mit der eingespannten Bramme in eine Wendeposition verfahren wird, in der die Bramme durch Drehen des Brammenklemm- und -hebemittels gewendet und anschließend der Brammenmanipulator über den Schleiftisch gefahren, dort das Brammenklemm- und -hebemittel bis zur Auflage der Bramme auf dem Schleiftisch abgesenkt sowie dann geöffnet wird und der Brammenmanipulator nach dem Ablegen der Bramme in seine Ausgangsposition mit seitlicher Parallellage zu einer anderen Bramme verfahren wird. An der Abfolge ändert sich nichts, wenn die Bramme statt sogleich auf den Schleiftisch zur Zwischenspeicherung auf eine stationäre Ablage abgelegt wird.

Es lässt sich dadurch in bevorzugter Weise erreichen, dass der Brammenmanipulator beliebig zwischen mindestens einem vorhandenen Schleiftisch, einer oder mehreren stationären Brammenablagen sowie der Wendeposition und optional einem Rollgang zur Aufnahme einer zu schleifenden Bramme oder zum Abtransport der fertig geschliffenen Brammen quer verfahren werden kann. Der multifunktionale Brammenmanipulator, dessen Unterkonstruktion für die Fahrbahn bzw.-schienen des Quertransports sich aus Beton ausführen lässt, erfüllt somit alle logistischen Aufgaben.

Beim Betrieb von bevorzugt zwei im Abstand nebeneinander liegenden Schleifmaschinen lässt sich unter Zwischenspeicherung auf stationären Ablagen ein stetiger Schleifbetrieb und die kontinuierliche Belegung der gerade nicht schleifenden Schleifmaschineneinheit mit einer zu bearbeitenden Bramme gewährleisten. In der Ausgangsstellung des Transport- und Wendezyklus befindet sich die Bramme somit entweder auf einem Schleiftisch oder auf einer stationären Brammenablage. In der Wendeposition zwischen beispielsweise zwei stationären Brammenablagen und/oder den Schleifmaschineneinheiten findet der Brammenmanipulator ausreichend Freiraum, um die Bramme zum Schleifen der breitseitigen Oberflächen um 180° zu wenden.

Eine erfindungsgemäße Vorrichtung, sieht vor, dass im Auslaufbereich mindestens einer Schleifmaschineeinheit, in den der Schleiftisch mit der aufliegenden Bramme linear verfahren wird, ein dazu quer verfahrbarer Brammenmanipulator angeordnet ist, der einen die Länge des Schleiftisches überbückenden Fahrwerksrahmen mit darin an jeder Stirnseite innenliegenden, synchron angetriebenen Drehwerksrahmen aufweist, wobei die Drehwerksrahmen über jeweils eine untere und eine obere, in den Drehwerksrahmen heb- und senkbar angeordneten Hebetraverse miteinander verbunden sind und wobei die eine Hebetraverse mit eine Brammenoberfläche untergreifenden und die andere Hebetraverse mit die gegenüberliegende Brammenoberfläche übergreifenden Stützelementen versehen ist. Nach der Aufnahme der Bramme zwischen den beiden Hebetraversen trägt das eine Stützelement die Bramme, während sie durch Verstellen des anderen Stützelementes positioniert geklemmt bzw. eingespannt wird.

Zur Hubverstellung der die Bramme über- und untergreifenden Hebetraversen sind diese vorzugsweise über Hydraulikzylinder an die Drehwerksrahmen angelenkt sowie vorteilhaft in Führungen der Drehwerksrahmen angeordnet.

Ein bevorzugter Vorschlag der Erfindung sieht vor, dass die Hebetraversen unabhängig voneinander heb- und senkbar sind. In der Aufnahmeposition braucht somit nur eine der Hebetraversen abgesenkt und dann von der Seite her unter die Bramme gefahren zu werden, bis sich diese mit ihrer Schmalseite an einen an den Hebetraversen vorteilhaft ausgebildeten Anschlag anlegt. Die untere Hebetraverse wird anschließend angehoben, während die obere Hebetraverse erst später zum Klemmen bzw. Einspannen der Bramme abgesenkt wird. Nach dem Wendevorgang übernimmt die untere Hebetraverse die Funktion der oberen Hebetraverse, und anschließend wieder umgekehrt.

Das Wenden der Bramme lässt sich vorteilhaft dadurch erreichen, dass die Drehwerksrahmen mit einer von einem Drehantrieb betätigten Drehlagerung zu dem Fahrwerksrahmen ausgebildet sind. Als Drehantrieb kommt vorzugsweise ein Getriebemotor zum Einsatz.

Nach einem weiteren Vorschlag der Erfindung ist vorgesehen, dass die Hebetraversen mit in Traversenlängsrichtung gesehen zueinander versetzten, zinkenartigen Tragstäben als Stützelemente versehen sind. Das Aufnehmen sowie Klemmen bzw. Einspannen der Bramme erfolgt hierbei mit linienförmigen Kontaktflächen und über die Länge der Bramme oben und unten versetzten Stützelementen.

Hierzu sieht die Erfindung weiterhin vor, dass die Tragstäbe sich einander überlappend bis über die Hälfte der maximalen Brammenbreite und über die minimale Brammenbreite hinausgehend ausgebildet sind. Die Breite einer solchen zu handhabenden Bramme kann beispielsweise 800 mm bis 1.700 mm bei einer Länge von 5.000 mm bis 12.000 mm und Dicken von 150 mm bis 240 mm betragen.

Die zinkenartigen Tragstäbe der unteren und oberen Hebetraverse weisen folglich von vornherein eine solche Länge auf, dass auf jeden Fall eine in dem beabsichtigten Breitenspektrum vorkommende Bramme sicher aufgenommen, geklemmt und gewendet werden kann.

Weitere Einzelheiten und Vorteile der Erfindung ergeben sich aus den Ansprüchen und der nachfolgenden Beschreibung, in der ein in den Figuren dargestelltes Ausführungsbeispiel der Erfindung näher erläutert wird. Es zeigen:
- Fig. 1: ein Layout einer sich zwei im Abstand nebeneinander angeordneten Schleifmaschineneinheiten I und II anschließenden Quertransportanlage mit integrierter Wendevorrichtung zum Handhaben von zu schleifenden Brammen;
- Fig. 2: die Quertransportanlage mit Brammenwendevorrichtung der Fig. 1 in einer schematischen Seitenansicht;
- Fig. 3: als Einzelheit der Fig. 1 und 2 in einer Seitenansicht einen Brammenmanipulator als Quertransport- und Brammenwendevorrichtung;
- Fig. 4: als Einzelheit in einer schematischen Seitenansicht eine Prinzpsskizze mit den Funktionen des Brammenmanipulators;
- Fig. 5: in einer Seitenansicht eine detailliertere Darstellung des Brammenmanipulators der Fig. 4;
- Fig. 6: in einer schematischen Seitenansicht als Einzelheit des Brammenmanipulators dessen obere und untere Hebetraverse beim Überfahren eines mit einer Bramme belegten Schleiftisches oder einer stationären Brammenablage und nach dem Absenken der gestrichelten unteren Hebetraverse beim Aufnehmen der Bramme;
- Fig. 6a: eine der Fig. 6 entsprechende Darstellung nach dem Aufnehmen und Anheben sowie Einspannen einer Bramme mit maximaler Breitenabmessung mittels der abgesenkten oberen Hebetraverse; und
- Fig. 6b: eine der Fig. 6a entsprechende Darstellung für eine Bramme mit einer minimalen Breite und Dicke.

Zwei Schleifmaschineneinheiten, die in Fig. 1 nicht dargestellt und lediglich durch I und II kenntlich gemacht sind, schließt sich in Materialflussrichtung gemäß Pfeil 1 zum Handhaben beim Schleifen von Brammen 2a bzw. 2b, von denen die Bramme 2a eine maximale Breite und Dicke (vgl. Fig. 6a) und die Bramme 2b eine minimale Breite und Dicke (vgl. Fig. 6b) aufweist, eine Querförderanlage 3 an. Diese besitzt einen mit Laufrädern 4 auf einer mit dem Fundament 5 verankerten Unterkonstruktion 6 aus beispielsweise Beton verlegten Schienen 7a, 7b in Richtung des Doppelpfeils 8 quer zu den Schleifmaschineneinheiten I und II verfahrbaren Brammenmanipulator 9 (vgl. Fig. 3).

Die Querförderanlage 3 nach dem Ausführungsbeispiel der Fig. 2 und 3 weist im Abstand parallel nebeneinander liegend mehrere stationäre Ablagen 10a, b, c und d auf, wobei sich zwischen jeweils den beiden äußeren Brammenablagen 10a, 10b bzw. 10c, 10d bodenseitige Schienenpaare 11a, 11b in Materialflussrichtung 1 erstrecken. Auf diesen sind Schleiftische 12a, 12b verfahrbar, die eine zu bearbeitende bzw. zu schleifende Bramme in die Schleifmaschineneinheit I oder II hineinfördern oder zum Wenden der Bramme zum Schleifen der anderen Oberfläche herausfördern.

Der Brammenmanipulator besteht aus einem die Unterkonstruktion 6 mit den beiden Schienen 7a, 7b überspannenden, umfangsgeschlossenen Fahrwerksrahmen 13 (vgl. die Fig. 1 und 3). In diesem sind Brammenklemm- und -hebemittel 14, ausgebildet als untere Hebetraverse 14a und obere Hebetraverse 14b, vorgesehen, die mittels Hydraulikzylinder 15 in Führungen 16 (vgl. Fig. 4) unabhängig voneinander heb- und senkbar sind. Die Brammenklemm- und -hebemittel 14 sind zum Wenden einer aufgenommenen und eingespannten Bramme 2a bzw. 2b außerdem drehbar ausgebildet, wozu die untere sowie die obere Hebetraverse 14a bzw. 14b an ihren beiden Stirnenden in jeweils einem von dem Fahrwerksrahmen 13 getragenen Drehwerksrahmen 17a, 17b gelagert sind (vgl. Fig. 3). Die Drehwerksrahmen 17a, 17b sind mit einer von einem Drehantrieb 18, insbesondere Getriebemotor, betätigbaren Kugeldrehverbindung 19, wie in Fig. 5 schematisch angedeutet, zu dem Fahrwerksrahmen 13 ausgebildet. Der Drehbereich des Brammenmanipulators 9 ist in den Fig.2 und 5 als strichpunktierter Kreis 20 angedeutet (vgl. auch Fig. 4).

Die untere und die obere Hebetraverse 14a, 14b ist mit zinkenartigen Tragstäben 21 a bzw. 21 b als Stütz- und Übernahmeelemente versehen. Die Tragstäbe 21 a der unteren Hebetraverse 14a sind in Traversenlängsrichtung gesehen gegenüber den Tragstäben 21 b der oberen Hebetraverse 14b versetzt angeordnet (vgl. Fig. 1).

In der Ausgangsstellung des Transport- und Wendezyklus befindet sich die Bramme 2a bzw. 2b entweder auf einem Schleiftisch 12a, 12b oder auf einer stationären Ablage 10a, b, c oder d. Der Brammenmanipulator 9 kann auf der Unterkonstruktion 6 die stationären Brammenablagen 10a bis 10d und die Schleiftische 12a, 12b beliebig überfahren und somit eine gewünschte Verteilung der Brammen durchführen. Zur Übernahme einer Bramme wird der Brammenmanipulator 9 mit geöffneten Hebetraversen 14a, 14b in eine Parallellage zu entweder einer stationären Ablage 10a bis 10d oder zu einem Schleiftisch 12a, 12b verfahren, wie in Fig. 1 in der Position zu dem Schleiftisch 12b dargestellt.

Sobald der Brammenmanipulator 9 einen Schleiftisch oder eine stationäre Brammenanlage überfahren hat und sich in einer seitlichen Parallellage dazu befindet, wird, wie am Beispiel der Fig. 6 und 6a bzw. 6b zu entnehmen, die untere Hebetraverse 14a aus der gestrichelten, angehobenen Position abgesenkt, der Brammenmanipulator dann unter die auf der im Ausführungsbeispiel der Fig. 6 auf der stationären Ablage 10c angehobene Bramme 2a bzw. 2b gefahren, wie mit durchgezogenen Linien verdeutlicht. Die Querfahrt des Brammenmanipulators 9 zum Untergreifen der Bramme wird beendet, sobald die Bramme 2a bzw. 2b auf einen Anschlag 22 der Hebetraverse 14a trifft.

Die untere Hebetraverse 14a mit der aufliegenden Bramme wird dann angehoben und anschließend die obere Hebetraverse 14b zum Einspannen der Bramme nach unten abgesenkt, wie in Fig. 6a für eine Bramme 2a mit maximalen Abmessungen und in Fig. 6b für eine Bramme 2b mit minimalen Abmessungen dargestellt. Zum Wenden wird der Brammenmanipulator 9 in eine einen ausreichenden Freiraum bietende Wendeposition (W) verfahren, wie in Fig. 2 zwischen den beiden stationären Brammenablagen 10b und 10c (vgl. auch Fig. 5) angedeutet. Nach dem Wenden übernimmt die untere Hebetraverse 14a die Funktion der oberen Hebetraverse 14b und umgekehrt. Die solchermaßen gewendete Bramme 2a bzw. 2b kann von dem Brammenmanipulator durch Querfahrt auf den stationären Brammenablagen 10a bis 10d zur Zwischenspeicherung abgelegt oder sogleich auf einen Schleiftisch 12a oder 12b positioniert werden, der die Bramme mit der zur Schleifbearbeitung oben liegenden Fläche in die Schleifmaschineneinheit I oder II einfährt.

### Bezugszeichenliste:

- 1: Materialflussrichtung (Pfeil)
- 2a: Bramme mit maximaler Breite und Dicke
- 2b: Bramme mit minimaler Breite und Dicke
- 3: Querförderanlage
- 4: Laufrad
- 5: Fundament
- 6: Unterkonstruktion
- 7a, b: Schiene
- 8: Doppelpfeil
- 9: Brammenmanipulator
- 10a,b,c,d: stationäre Brammenablage
- 11 a,b: Schienenpaar
- 12a,b: Schleiftisch
- 13: Fahrwerksrahmen
- 14: Brammenklemm- und Brammenhebemittel
- 14a: untere Hebetraverse
- 14b: obere Hebetraverse
- 15: Hydraulikzylinder
- 16: Führung (der Hebetraversen)
- 17a,b: Drehwerksrahmen
- 18: Drehantrieb (Getriebemotor)
- 19: Drehlagerung
- 20: Drehbereich
- 21 a,b: Tragstab
- 22: Anschlag
- I: erste Schleifmaschineneinheit
- II: zweite Schleifmaschineneinheit
- W: Wendeposition

## Patentansprüche

1. Vorrichtung zum Handhaben von Brammen (2a, 2b), insbesondere hergestellt durch Stranggießen, deren Oberflächen vor dem Walzen in einer Walzstraße geschliffen werden, wobei die Bramme auf einem reversierenden Schleiftisch (12a, 12b) liegend unter einem in einer Schleifkabine angeordneten Schleifaggregat einer Schleifmaschineneinheit (I, II) hin und her bewegt wird, der Schleiftisch nach der Schleifbearbeitung einer Oberfläche linear aus der Schleifkabine herausgefahren, die Bramme von dem Schleiftisch abgehoben und einer Wendeeinrichtung zugeführt wird, wobei die Bramme (2a, 2b) nach dem Wenden aus der Wendeeinrichtung entnommen und mit einer unbearbeiteten, anderen Oberfläche obenliegend auf den Schleiftisch verbracht wird, der dann zur Bearbeitung dieser Oberfläche erneut in die Schleifkabine einfährt,
**dadurch gekennzeichnet,**
**dass** im Auslaufbereich mindestens einer Schleifmaschineneinheit (I, II), in den der Schleiftisch (12a, 12b) mit der aufliegenden Bramme (2a; 2b) linear verfahren wird, ein dazu quer verfahrbarer Brammenmanipulator (9) angeordnet ist, der einen die Länge des Schleiftischs (12a, 12b) überbrückenden Fahrwerksrahmen (13) mit darin an jeder Stirnseite innenliegenden, synchron angetriebenen Drehwerksrahmen (17a, 17b) aufweist, wobei die Drehwerksrahmen (17a, 17b) über jeweils eine untere und eine obere, in den Drehwerksrahmen (17a, 17b) heb- und senkbar angeordneten Hebetraverse (14a, 14b) miteinander verbunden sind und wobei die eine Hebetraverse (14a) mit eine Brammenoberfläche untergreifenden und die andere Hebetraverse (14b) mit die gegenüberliegende Brammenoberfläche übergreifenden Stützelementen (21 a bzw. 21 b) versehen ist.

2. Vorrichtung nach Anspruch 1,
**dadurch gekennzeichnet,**
**dass** die Hebetraversen (14a, 14b) unabhängig voneinander heb- und senkbar sind.

3. Vorrichtung nach Anspruch 1 oder 2,
**dadurch gekennzeichnet,**
**dass** die Drehwerksrahmen (17a, 17b) mit einer von einem Drehantrieb (18) betätigten Drehlagerung (19) zu dem Fahrwerksrahmen (13) ausgebildet sind.

4. Vorrichtung nach einem der Ansprüche 1 bis 3,
**dadurch gekennzeichnet,**
**dass** die Hebetraversen (14a, 14b) mit in Traversenlängsrichtung gesehen zueinander versetzten, zinkenartigen Tragstäben (21 a, 21 b) als Stützelemente versehen sind.

5. Vorrichtung nach Anspruch 4,
**dadurch gekennzeichnet,**
**dass** die Tragstäbe (21 a, 21 b) sich einander überlappend bis über die Hälfte der maximalen Brammenbreite und über die minimale Brammenbreite hinausgehend ausgebildet sind.

6. Vorrichtung nach einem der Ansprüche 1 bis 5,
**dadurch gekennzeichnet,**
**dass** die Hebetraversen (14a, 14b) in Führungen (16) der Drehwerksrahmen (17a, 17b) angeordnet sind.

7. Vorrichtung nach einem der Ansprüche 1 bis 6,
**dadurch gekennzeichnet,**
**dass** die Hebetraversen (14a, 14b) einen Anschlag (22) aufweisen, an den sich die Bramme (2a; 2b) mit ihrer Schmalseite anlegt.

8. Vorrichtung nach einem der Ansprüche 1 bis 7,
**gekennzeichnet durch**
zur Hubverstellung an die Hebetraversen (14a, 14b) angelenkte Hydraulikzylinder (15) der Drehwerksrahmen (17a, 17b).

## Claims

1. A device for handling slabs (2a, 2b) that are manufactured, in particular, by means of continuous casting and the surfaces of which are ground prior to the rolling process in a mill train, wherein the slabs are moved back and forth underneath a grinding set of a grinding machine unit (I, II) that is arranged in a grinding cabin while they lie on a reversing grinding table (12a, 12b), wherein the grinding table is linearly moved out of the grinding cabin after the grinding treatment of a surface, wherein the slab is lifted off the grinding table and fed to a turning device, wherein the slab (2a, 2b) is removed from the turning device after the turning process and placed onto the grinding table such that another unprocessed surface lies on top, and wherein the grinding table is then once again moved into the grinding cabin in order to process this surface,
**characterized in**
**that** a slab manipulator (9) is arranged in the outlet region of at least one grinding machine unit (I, II), into which the grinding table (12a, 12b) with the slab (2a; 2b) lying thereon is linearly displaced, wherein the slab manipulator can be displaced transverse to said grinding table and features a running gear frame (13) that bridges the length of the grinding table (12a, 12b) and comprises internal, synchronously driven turning gear frames (17a, 17b) on each end face, wherein the turning gear frames (17a, 17b) are respectively connected to one another by means of a lower and an upper lifting crosshead (14a, 14b) that is arranged in the turning gear frames (17a, 17b) such that it can be raised and lowered, and wherein one lifting crosshead (14a) is provided with supporting elements that reach underneath a slab surface and the other lifting crosshead (14b) is provided with supporting elements (21a or 21b) that reach above the opposite slab surface.

2. The device according to claim 1,
**characterized in**
**that** the lifting crossheads (14a, 14b) can be raised and lowered independently of one another.

3. The device according to claim 1 or 2,
**characterized in**
**that** the turning gear frames (17a, 17b) are realized with a pivot bearing arrangement (19) relative to the running gear frame (13), wherein said pivot bearing arrangement is actuated by a rotary drive (18).

4. The device according to one of claims 1 to 3,
**characterized in that**
that the lifting crossheads (14a, 14b) are provided with supporting elements in the form of prong-like carrying rods (21a, 21b) that are offset relative to one another viewed in the longitudinal direction of the crosshead.

5. The device according to claim 4,
**characterized in**
**that** the carrying rods (21a, 21b) are realized such that they extend in an overlapping fashion over half the maximum slab width and beyond the minimum slab width.

6. The device according to one of claims 1 to 5,
**characterized in that**
that the lifting crossheads (14a, 14b) are arranged in guides (16) of the turning gear frames (17a, 17b).

7. The device according to one of claims 1 to 6,
**characterized in that**
that the lifting crossheads (14a, 14b) feature a stop (22), against which the slab (2a; 2b) is placed with its narrow side.

8. The device according to one of claims 1 to 7,
**characterized by**
hydraulic cylinders (15) of the turning gear frames (17a, 17b) that are coupled to the lifting crossheads (14a, 14b) in order to adjust the stroke.

## Revendications

1. Dispositif de manutention de brames (2a, 2b), en particulier fabriquées par coulée continue, dont les surfaces sont polies avant laminage dans un laminoir, la brame allant et venant en position horizontale sur une table de polissage inversable (12a, 12b) en-dessous d'un sous-ensemble de polissage disposé dans une cabine de polissage d'une unité de polisseuse (I, II), la table de polissage étant, après usinage par polissage d'une surface, sortie linéairement de la cabine de polissage, la brame étant soulevée de la table de polissage et acheminée à un dispositif de retournement, la brame (2a, 2b) étant, après retournement, prélevée dans le dispositif de retournement et amenée en position le haut en bas par une autre surface non usinée sur la table de polissage qui rentre ainsi à nouveau dans la cabine de polissage pour usiner cette surface,
**caractérisé en ce que**,
dans la zone de sortie d'au moins une unité de polisseuse (I, II), zone de sortie dans laquelle la table de polissage (12a, 12b) sur laquelle est posée la brame (2a ; 2b) rentre linéairement, est disposé un manipulateur de brame (9) déplaçable transversalement par rapport à celle-ci et qui présente un cadre de train de roulement (13) chevauchant la longueur de la table de polissage (12a, 12b) et pourvu à l'intérieur d'un cadre de train de rotation (17a, 17b) entraîné de manière synchrone, les cadres de train de rotation (17a, 17b) étant raccordés entre eux respectivement par une traverse de levage (14a, 14b) inférieure et supérieure disposée de manière à pouvoir monter et descendre dans le cadre de train de rotation (17a, 17b) et une traverse de levage (14a) étant pourvue d'éléments supports (21a ou 21b) s'engrenant par-dessous dans la surface de la brame et l'autre traverse de levage (14b) d'éléments supports s'engrenant par-dessus dans la surface opposée de la brame.

2. Dispositif selon la revendication 1,
**caractérisé en ce que**
les traverses de levage (14a, 14b) peuvent monter et descendre indépendamment l'une de l'autre.

3. Dispositif selon la revendication 1 ou 2,
**caractérisé en ce que**
les cadres de train de rotation (17a, 17b) sont réalisés avec un palier rotatif (19) actionné par une commande rotative (18) par rapport au cadre de train de roulement (13).

4. Dispositif selon une des revendications 1 à 3,
**caractérisé en ce que**
les traverses de levage (14a, 14b) sont pourvues de barres supports (21a, 21b) en forme de fourches et décalées mutuellement vues dans le sens longitudinal des traverses et faisant office d'éléments de soutien.

5. Dispositif selon la revendication 4,
**caractérisé en ce que**
les barres supports (21a, 21b) ont une conformation en chevauchement mutuel jusqu'à plus de la moitié de la largeur maximale de la brame et au-delà de la largeur minimale de la brame.

6. Dispositif selon une des revendications 1 à 5,
**caractérisé en ce que**
les traverses de levage (14a, 14b) sont disposées dans des guides (16) des cadres de trains de rotation (17a, 17b).

7. Dispositif selon une des revendications 1 à 6,
**caractérisé en ce que**
les traverses de levage (14a, 14b) présentent une butée (22) sur laquelle la brame (2a ; 2b) se pose par sa tranche.

8. Dispositif selon une des revendications 1 à 7,
**caractérisé par**
des vérins hydrauliques (15) du cadre de train de rotation (17a, 17b) articulés aux traverses de levage (14a, 14b) pour le réglage de la course.
